# EUROPÄISCHE PATENTSCHRIFT

(11) **EP 2 909 121 B1**
(45) Veröffentlichungstag und Bekanntmachung des Hinweises auf die Patenterteilung: **02.11.2016**
(21) Anmeldenummer: 11778791.1
(22) Anmeldetag: 30.09.2011
(51) Int. Cl.: B65H 59/36

(54) **TÄNZERVORRICHTUNG**
DANCER DEVICE
DISPOSITIF COMPENSATEUR

(30) Priorität: 30.09.2010 DE 102010047031
(43) Veröffentlichungstag der Anmeldung: 26.08.2015
(73) Patentinhaber: Honigmann Industrielle Elektronik GmbH, 42289 Wuppertal (DE)
(72) Erfinder: HERHAUS, Jürgen, 42897 Remscheid (DE)
(74) Vertreter: Jungen, Rolf
(86) Internationale Anmeldenummer: PCT/EP2011/004882
(87) Internationale Veröffentlichungsnummer: WO 2012/041508

(56) Entgegenhaltungen:
- EP-A1- 0 122 230
- EP-A1- 0 268 550
- DE-A1- 19 712 689
- DE-C1- 3 803 146
- GB-A- 810 482
- JP-A- 6 255 885
- JP-A- 61 145 078

## Beschreibung

Die vorliegende Erfindung betrifft eine Tänzervorrichtung nach Oberbegriff des Hauptanspruchs.

Eine derartige Tänzervorrichtung weist einen Tänzerarm auf, der als ein- oder zweiseitiger Hebel auf einer Schwenkachse befestigt ist. Der Tänzerarm kann mit einer oder mit zwei von dem Langgut umschlungenen Umlenkrollen versehen sein. Im Falle nur einer Umlenkrolle erfolgt eine Teilumschlagung der Umlenkrolle. Im Falle zweier Umlenkrollen umschlingt das Langgut die Umlenkrollen. Da das Langgut unter einer Vorspannkraft steht, wird in Folge der Vorspannkraft der Tänzerarm aus einer vorgegebenen Position ausgelenkt und das Auslenksignal in der Verarbeitungslinie des Langguts weiter verwendet.

JP 6 255885 A offenbart eine Tänzervorrichtung gemäß dem Oberbegriff des Anspruchs 1.

Der Auslenkung des Tänzerarms durch die Zugkraft, die im Langgut herrscht, wirkt ein rückstellendes Drehmoment entgegen, welches bei einer bekannten Ausführung von einer Spiralfeder auf die Schwenkachse der Tänzervorrichtung aufgebracht wird.

Über die Erfassung des Schwenkwinkels, der bei dieser Vorrichtung mit zunehmender Zugkraft im Langgut größer wird, kann dann die Verarbeitungslinie so ausgeregelt werden, dass eine praktisch konstante Zugkraft in der Verarbeitungslinie realisiert ist.

Wird in einem besonderen Fall, der bei Langgutmaterialien von hoher Zugempfindlichkeit relevant ist, eine Ausregelung erforderlich, so muss berücksichtigt werden, dass die Abwickelrollen derartigen Langguts über Servomotoren angetrieben sind um das Langgut einer möglichst geringen Zugkraft auszusetzen.

Zu diesem Zweck sind Tänzervorrichtungen bekannt, bei denen das Rückstellmoment z. B. über einen Elektromotor aufgebracht wird, dessen Ansteuerspannung veränderlich ist.

Hier tritt allerdings das Problem der Massenträgheit des Läufers und eventuell der Losbrechmomente aus dem Stillstand auf.

Das Problem vorliegender Anordnung besteht also darin, die bekannte Tänzervorrichtung so weiterzubilden, dass sie insbesondere für Abzugskräfte von sehr zugempfindlichem Langgut besonders geeignet ist, insbesondere wenn diese unter 30 N liegen, z. B. 2,7 N.

Diese Aufgabe löst die Erfindung mit den Merkmalen des Hauptanspruchs.

Aus der Erfindung ergibt sich der Vorteil, dass die Möglichkeit geschaffen wird, einen elektromotorischen Antrieb der Abwickelspule auch bei nicht nennenswerter Erhöhung der Zugkraft allein aus der Veränderung der Lage des Tänzerarms aus seiner Sollposition anzusteuern und auf diese Weise die Zugkraft in engsten Grenzen auf niedrigstem Niveau feinfühlig auszuregeln.

Dieser Vorteil wird dadurch erreicht, dass das Rückstellmoment unabhängig von der Auslenkung des Tänzerarms ist und deshalb in dem zugempfindlichen Langgut keine Zugkraftveränderung stattfindet, auch wenn der Tänzerarm aus seiner Sollposition aufgrund von Geschwindigkeitsdifferenzen zwischen ankommenden und abgehenden Trum ausgelenkt wird.

Dieser Vorteil findet seine Ursache in der Speicherfunktion der Vorrichtung bei gleich bleibender Zugluft in der Linie.

Dabei kann die Winkelauslenkung der Drehachse unmittelbar über einen Winkelmessaufsatz auch elektronisch abgegriffen werden, sodass unmittelbar nach Abweichung des Tänzerarms aus seiner Nulllage z. B. der Servo-Antrieb des Laufwerks der Abwickelspule nachgeregelt werden kann.

Es bedarf also dank der Erfindung keiner auch nur momentan auftretender Zugkrafterhöhung, um die Liniengeschwindigkeit wieder auf ihren Sollwert zurückzuregeln, sondern auch kleinste Geschwindigkeitsabweichungen werden in Geschwindigkeiten elektronischer Messsignale erfasst und auf den Sollwert der Liniengeschwindigkeit zurückgeregelt.

Wesentlich für die Erfindung ist also ein Drehmomentgeber zur Erzeugung des Rückstellmoments, der ein unabhängig von der jeweiligen Drehstellung vorliegendes Drehmoment erzeugt, welches nach Möglichkeit über den gesamten Drehwinkel des Tänzerarms konstant sein soll und der eine möglichst geringe Massenträgheit bei geringsten Losbrecheffekten aus dem Stillstand aufweist.

Insoweit ist es wesentlich, dass der Drehmomentgeber unmittelbar starr auf der Schwenkachse sitzt und durch eine konstante, genau definierte und vorzugsweise veränderlich einstellbare Kraft beaufschlagbar ist.

Hierzu soll in einem Ausführungsbeispiel der Drehmomentgeber in einer Drehrichtung des Tänzerarms von einer Druckluftquelle beaufschlagt sein, sodass der Drehmomentgeber in der Gegenrichtung nicht von Druckluft beaufschlagt ist.

Druckluftquelle im Sinne vorliegender Erfindung heißt Überdruck oder Unterdruck in Bezug auf die Umgebung.

Es stellt sich dann ein Kräfteungleichgewicht am Drehmomentgeber ein, welches den Drehmomentgeber dazu veranlasst, die Drehachse zusammen mit dem daran starr befestigten Tänzerarm zu verdrehen, sobald Schwankungen in der Laufgeschwindigkeit des Langguts auftreten.

Der Druckluftstrom kann als freier Druckluftstrom oder Saugluftstrom ausgebildet sein.

Druckluft und Saugluft werden in der vorliegenden Anmeldung synonym angesprochen, auch wenn hierauf nicht stets gesondert eingegangen wird.

Vorteilhafterweise wird der Druckluftstrom jedoch in ein geschlossenes Gehäuse eingeblasen, in welchem ein auf der Schwenkachse sitzender Hebel zeigerförmig beweglich ist, sodass die Druckluftkammer von dem zeigerförmigen Hebel im Wesentlichen abgedichtet wird.

Für einen Saugluftstrom gilt dies entsprechend, da die andere Seite der vom Zeiger unterteilten Kammer dann unter dem höheren Druck steht.

Bei Verdrehung des zeigerförmigen Hebels in der durch die Druckluft veranlassten Drehrichtung vergrößert sich die Druckluftkammer, sodass die Druckluft vorbestimmten Drucks nachströmen kann und bis zur Nachregelung der Geschwindigkeit in der Verarbeitungslinie einen zunehmenden Winkel der Schwenkachse hervorruft.

Dieser Verdrehwinkel wird seinerseits verwendet, um eine entsprechende Stellgröße des die Geschwindigkeit ausregelnden Regelkreises zu erzeugen.

Zu diesem Zweck weist die von dem zeigerförmigen Hebel geschlossene Druckluftkammer auf ihrer Seite der Beaufschlagung mit Druckluft einen Druckluftanschluss auf, und auf der anderen Seite eine Luftaustrittsöffnung, im Falle von Saugluft einen Saugluftanschluss.

Will man besonders kleine Geschwindigkeitsänderungen ausregeln, so ist es von Vorteil, wenn zwischen dem zeigerförmigen Hebel und dem Gehäuse keine unmittelbaren Kontakte bestehen, die zu eventuellen Losbrechmomenten des zeigerförmigen Hebels bei Veränderung seiner Position führen.

Zu diesem Zweck wird vorgeschlagen, dass die Abdichtung des Hebels gegenüber den vom Hebel überstrichenen Flächen des Gehäuses lediglich über klein bemessene, aber stets berührungsfrei bleibende Luftspalte erfolgt.

Über den Luftdruck, der auf der Auslassseite der Druckluftquelle ansteht, wird im Prinzip die Höhe des rückstellenden Drehmoments des Tänzerarms, und damit die Zugkraft eingestellt.

Hierzu bietet eine Druckluftquelle mit einstellbarem Förderdruck den Vorteil, dass auch bei ein- und derselben Grundposition unterschiedliche Soll-Zugkräfte vorgegeben werden können, wobei mit zunehmender Zugkraft ein höherer eingestellter Förderdruck vorgegeben ist.

Für hochdynamische Systeme, die innerhalb kürzester Zeitintervalle eine große Anzahl von Regelvorgängen erfordern, wird zusätzlich ein Druckluftspeicher/ Unterdruckspeicher vorgeschlagen, der zwischen der Druckluftquelle/ Saugluftsenke und dem Drehmomentgeber anzuordnen wäre.

Will man darüber hinaus die klein bemessenen, aber stets berührungsfrei bleibenden Luftspalte möglichst gering machen, um mit einem geringen Luftbedarf auszukommen, wird zusätzlich vorgeschlagen, dass die Schwenkachse in axialer Richtung zumindest auf einer Seite des Drehmomentgebers in einem Festlager sitzt.

Der zeigerförmige Hebel sollte einerseits von geringem Massenträgheitsmoment, aber andererseits von hoher Stabilität sein.

Zu diesem Zweck wird vorgeschlagen, dass der Hebel einen H-förmigen Querschnitt besitzt, wobei die Stirnflächen der Hochkantstege parallel zu den angrenzenden Gehäuseflächen verlaufen.

Der vorhandene Druckluftstrom/ Saugluftstrom sollte dann zwischen den Stirnflächen der Hochkantstege und den angrenzenden Gehäuseflächen nach Möglichkeit vollständig abgedrosselt werden.

Zu diesem Zweck wird vorgeschlagen, dass die Hochkantstege auf ihrer der Druckluftbeaufschlagung zugewandten Seite eine scharfe Kante, und auf ihrer von der Druckluftbeaufschlagung abgewandten Seite eine abgerundete Kante besitzen.

Werden darüber hinaus Hebel und Gehäuse aus demselben Material gefertigt, ist davon auszugehen, dass die Anordnung auch in großen Temperaturbereichen stabil funktioniert.

Verwendet man darüber hinaus als Druckluftquelle einen Radialverdichter, bietet dies den Vorteil einer kostengünstigen, aber auch einen großen Luftmassenstrom fördernden Energiequelle. Für einen Saugluftstrom kann man die Saugseite eines Radialverdichters verwenden.

Im Folgenden wird die Erfindung anhand von Ausführungsbeispielen näher erläutert.

Es zeigen:
- Fig.1: einen Axialschnitt der erfindungsgemäßen Vorrichtung
- Fig.2: einen Radialschnitt der erfindungsgemäßen Vorrichtung
- Fig.3: Detailansicht des zeigerförmigen Hebels im Profil

Sofern im Folgenden nichts anderes gesagt ist, gilt die folgende Beschreibung stets für alle Figuren.

Die Figuren zeigen eine Tänzervorrichtung 1 für den Abzug von Langgut 2, welches Z- oder S-förmig über zwei Umlenkrollen 3, 4 geführt wird.

Die Tänzervorrichtung weist einen vom Langgut 2 beaufschlagten Tänzerarm 6 auf, der in Abhängigkeit von der Größe der anliegenden Zugkraft 5 eine Sollstellung einzunehmen hat und der endseitig die Umlenkrollen 3, 4 trägt.

Zu diesem Zweck ist der Tänzerarm 6 um die Schwenkachse 7 drehbar gelagert und die Schwenkachse 7 wird mit einem dem Zugkraft bedingten Drehmoment 8 entgegengesetzt gerichteten Rückstellmoment 9 durch einen Drehmomentgeber 10 beaufschlagt.

Im vorliegenden Fall wird für das Rückstellmoment 9 ein Drehmomentgeber 10 vorgesehen, der ein Drehmoment erzeugt, welches unabhängig von der jeweiligen Drehstellung des Tänzerarms 6 ist.

Im vorliegenden Fall wird dies dadurch erreicht, dass der Drehmomentgeber 10 unmittelbar starr auf der Schwenkachse 7 sitzt und durch eine konstante, aber -hier- veränderlich einstellbare Kraft beaufschlagbar ist.

In Ergänzung der Figuren wird bei der gezeigten Anordnung die jeweilige Winkelstellung der Schwenkachse 7 über einen am freien Ende der Schwenkachse 7 angeordneten Winkelsensor 60 erfasst und an eine elektrische Schaltung zur Auswertung des Signals übermittelt.

Insoweit wird auf den Stand der Technik verwiesen.

Wie insbesondere Fig. 2 in axialer Aufsicht zeigt, ist der Drehmomentgeber 10 hier durch einen zeigerförmigen Hebel 13 realisiert, der auf der Schwenkachse 7 sitzt und auf seinem Drehweg innerhalb eines geschlossenen Gehäuses, welches durch die Bezugszeichen 14a, 14b und 14c dargestellt wird, beweglich.

Der Drehmoment des zeigerförmigen Hebels 13 wird über ein Kräfteungleichgewicht hervorgerufen, welches durch einseitig eingespeiste Druckluft/ abgezogene Saugluft entsteht.

Hiervon zu unterscheiden ist die Ursache für eine Bewegung des Hebels 13 aufgrund einer Geschwindigkeitsdifferenz zwischen ankommenden und abgehenden Trum bzw. im statistischen Fall eine Längenänderung.

Zu diesem Zweck weist das Gehäuse auf einer Seite des zeigerförmigen Hebels -hier- einen Druckluftanschluss 15 auf, der mit einer Druckluftversorgung verbunden ist, und auf der anderen Seite eine Luftaustrittsöffnung 16.

Anstelle von Luft kann natürlich auf jedes andere gasförmige Medium zum Zwecke der Erfindung dienen.

Dies kann z. B. erforderlich werden im explosionsgeschützten Bereich, wenn statt der Druckluft ein Inertgas zu verwenden ist.

Wie insbesondere Fig. 2 zeigt, ist der zeigerförmige Hebel 13 von geringer Masse trotz seiner erheblichen Abmessungen.

Dies wird dadurch erreicht, dass das Profil des zeigerförmigen Hebels entsprechend Fig. 3 ein H-Profil ist, welches im Quersteg durch Bohrungen erleichtert wurde und dessen Hochkantstege mit ihren Stirnflächen 22a, 22b, 23a, 23b parallel zu den angrenzenden Gehäuseflächen verlaufen.

Hieraus ergibt sich die Möglichkeit, dass die Abdichtung des Hebels 13 gegenüber den vom Hebel überstrichenen Flächen des Gehäuses lediglich über klein bemessene, aber stets berührungsfrei bleibende Luftspalte 17a, 17b, 17c, 17d erfolgt.

Damit wird auch bei Stillstand des Hebels 13 kein Losbrechmoment notwendig, um den Hebel wieder in Bewegung zu setzen, da die Reibung zwischen den Außenflächen des Hebels und den Innenflächen des Gehäuses 14a, 14b, 14c NULL ist.

Wie insbesondere Fig. 2 andeutet, kann die Druckluftquelle 12 über entsprechende Ansteuerung des Motors einen einstellbaren Förderdruck liefern.

Hierzu ist z. B. ein P/U-Wandler 50 vorgesehen, der den Druck in der Zuleitung abgreift und in ein Stellsignal für den Motor der Druckluftquelle 12 umwandelt. Alternativ kann der Ruck auch über einen Regler 40 unmittelbar ausgeregelt werden.

Treten jetzt Geschwindigkeitsänderungen im Langgut 2 auf, wird die Drehstellung des Hebels 6 über einen entsprechenden Winkelsensor 60 abgegriffen und in einem optional vorgesehen Wandler in eine elektrische Größe umgewandelt, die der Ansteuerung desjenigen Motors 30 dient, der für die Geschwindigkeiten des Langguts zuständig ist.

Über die Höhe des Drucks in der Zuleitung auch der Vordruck auf der Druckluftseite des Hebels 13 beeinflusst werden, um z. B. unterschiedliche Zugkräfte mit der erfindungsgemäßen Tänzervorrichtung vorgeben zu können.

Will man darüber hinaus Schwankungen in der Druckluftzulaufleitung vermeiden, wird zusätzlich ein Druckluftspeicher 18 vorgeschlagen, der in der Zuleitung anzuordnen ist.

Weiterhin zeigt insbesondere Fig. 1, dass die Schwenkachse 7 in axialer Richtung zumindest auf einer Seite des Drehmomentgebers 10 in einem Festlager 19 sitzt.

Die andere Seite der Schwenkachse ist hier in einem Loslager gelagert.

Durch die Anordnung des Festlagers 19 können die berührungsvermeidenden Luftspalten 17a, 17c, die hier in axialer Richtung relevant sind, sehr klein dimensioniert werden, sodass der Luftverlust zwischen dem zeigerförmigen Hebel 13 und den Gehäuseinnenflächen sehr gering bleiben kann.

Ergänzend hierzu zeigt Fig. 3 den H-förmigen Querschnitt des Hebels 13, der so in das Gehäuse 14a, 14b, 14c eingebaut ist, dass die Hochkantstege 20, 21 senkrecht zu den vom Hebel überstrichenen Gehäuseflächen verlaufen, sodass zwischen den Stirnflächen 22a, 22b sowie 23a, 23b eine Luftströmung entsteht, die von der druckluftbeaufschlagten Seite des Hebels 13 zur gegenüberliegenden Seite gerichtet ist.

Damit dieser Luftstrom möglichst viel seiner Energie verliert, wird ergänzend vorgeschlagen, dass die Hochkantstege 20, 21 auf ihrer der Druckluftbeaufschlagung zugewandten Seite eine scharfe Kante 24 aufweisen, und auf ihrer von der Druckluftbeaufschlagung abgewandten Seite eine abgerundete Kante 25.

Da die ankommende Strömung an der scharfen Kante 24 praktisch einen Staupunkt aufweist, kann sie ungehindert in den Luftspalt 17a, 17c eintreten, während auf der Rückseite durch die abgerundeten Kanten 25 eine Verwirbelung einsetzt, bei der der Luftstrom die meiste seiner Energie verliert.

An dem nachfolgenden Hochkantsteg 21 tritt dieser Effekt in demselben Sinne auf.

Weiterhin wird vorgeschlagen, dass der Hebel 13 und das Gehäuse 14a, 14b, 14c aus demselben Material bestehen, sodass temperaturbedingte Dimensionsänderungen sowohl den Hebel als auch das Gehäuse betreffen und aus diesem Grunde die Abmessungen der berührungsvermeidenden Luftspalten 17a, 17b, 17c, 17d auch bei unterschiedlichen Temperaturen unverändert bleiben.

Ergänzend hierzu wird noch vorgeschlagen, als Druckluftquelle einen Radialverdichter zu nehmen, der bereits bei geringen Drehzahlen einen hohen Luftdurchsatz hat, weil bereits aufgrund der unterschiedlichen Radien von Eintrittsöffnung und Austrittsöffnung ein entsprechender Druckanstieg zu erwarten ist.

### Bezugszeichenliste

- 1: Tänzervorrichtung
- 2: Langgut
- 3: Umlenkrolle 1
- 4: Umlenkrolle 2
- 5: Zugkraft
- 6: Tänzerarm
- 7: Schwenkachse
- 8: Drehmoment
- 9: Rückstellmoment
- 10: Drehmomentgeber
- 11: Zugkraft
- 12: Druckluftquelle
- 13: Hebel+
- 14a,b,c: Gehäuse
- 15: Druckluftanschluss
- 16: Luftaustrittsöffnung
- 17a,b,c,d: Luftspalten
- 18: Druckluftspeicher
- 19: Festlager
- 20: Hochkantstege
- 21: Hochkantstege
- 22a,b: Stirnfläche
- 23a,b: Stirnfläche
- 24: scharfe Kante
- 25: abgerundete Kante
- 30: Antriebsmotor der Abwickelspule
- 40: Druckregelventil
- 50: P/U-Wandler
- 60: Winkelsensor

## Patentansprüche

1. Tänzervorrichtung (1) für den Abzug von Langgut (2) mit einem vom Langgut (2) unter Abhängigkeit von der Größe der anliegenden Zugkraft (5) beaufschlagten Tänzerarm (6), der um seine Schwenkachse (7) mit einem dem zugkraftbedingten Drehmoment (8) entgegen gerichteten Rückstellmoment (9) durch einen Drehmomentgeber (10) beaufschlagt ist, der ein Drehmoment erzeugt, welches unabhängig von der jeweiligen Drehstellung des Tänzerarms (6) ist und wobei der Drehmomentgeber (10) unmittelbar starr auf der Schwenkachse (7) sitzt und durch eine konstante aber veränderlich einstellbare Kraft beaufschlagbar ist, **dadurch gekennzeichnet, dass** der Drehmomentgeber (10) in einer Drehrichtung einseitig durch Druckluft aus einer Druckluftquelle (12) beaufschlagbar ist.

2. Tänzervorrichtung (1) nach Anspruch 1, **dadurch gekennzeichnet, dass** der Drehmomentgeber (10) ein auf der Schwenkachse (7) sitzender Hebel (13) ist, der zeigerförmig in einem geschlossenen Gehäuse (14a,b,c) beweglich ist, welches auf der Seite der Beaufschlagung mit Druckluft über einen Druckluftanschluss (15) verfügt und auf der anderen Seite des Hebels (13) über eine Luftaustrittsöffnung (16).

3. Tänzervorrichtung (1) nach Anspruch 2, **dadurch gekennzeichnet, dass** die Abdichtung des Hebels (13) gegenüber den vom Hebel überstrichenen Flächen des Gehäuses lediglich über klein bemessene aber stets berührungsfrei bleibende Luftspalte (17,a,b,c,d) erfolgt.

4. Tänzervorrichtung (1) nach einem der Ansprüche 1 bis 3, **dadurch gekennzeichnet, dass** die Druckluftquelle (12) einen einstellbaren Förderdruck liefert.

5. Tänzervorrichtung (1) nach einem der Ansprüche 1 bis 4, **dadurch gekennzeichnet, dass** zwischen der Druckluftquelle (12) und dem Drehmomentgeber (10) ein Druckluftspeicher (18) angeordnet ist.

6. Tänzervorrichtung (1) nach einem der Ansprüche 1 bis 5, **dadurch gekennzeichnet, dass** die Schwenkachse (7) in axialer Richtung zumindest auf einer Seite des Drehmomentgebers (10) in einem Festlager (19) sitzt.

7. Tänzervorrichtung (1) nach Anspruch 2 oder 3, **dadurch gekennzeichnet, dass** der Hebel (13) einen H-förmigen Querschnitt besitzt, wobei die Stirnflächen (22a,b;23a,b) der Hochkantstege (20,21) parallel zu den angrenzenden Gehäuseflächen verlaufen und vorzugsweise auf ihrer der Druckluftbeaufschlagung zugewandten Seite eine scharfe Kante (24) und auf ihrer von der Druckluftbeaufschlagung abgewandten Seite eine abgerundete Kante (25) aufweisen.

8. Tänzervorrichtung (1) nach einem der Ansprüche 1 bis 7, **dadurch gekennzeichnet, dass** Hebel (13) und Gehäuse (14a,b,c) aus demselben Material bestehen.

9. Tänzervorrichtung (1) nach einem der Ansprüche 1 bis 8, **dadurch gekennzeichnet, dass** die Druckluftquelle ein Radialverdichter ist.

10. Tänzervorrichtung (1) nach einem der Ansprüche 1 bis 9, **dadurch gekennzeichnet, dass** der Druckluftanschluss an eine Überdruckquelle angeschlossen ist.

11. Tänzervorrichtung (1) nach einem der Ansprüche 1 bis 9, **dadurch gekennzeichnet, dass** der Druckluftanschluss an eine Unterdruckquelle angeschlossen ist.

## Claims

1. Dancer device (1) for withdrawal of a long good (2), the device comprising a dancer arm (6) which is acted upon by said long good (2) as a function of the magnitude of the tractive force (5) that is applied, the dancer arm (6) being loaded about its pivot axis (7) with a restoring moment (9) directed oppositely to a torque (8) caused by the tractive force, by a torque transmitter (10) that produces a torque which is independent of the respective rotational position of said dancer arm (6) and wherein the torque transmitter (10) is directly and rigidly situated on the pivot axis (7) and can be loaded with a force that is constant, but can be adjusted in a variable manner, **characterized in that** the torque transmitter (10) can be unilaterally loaded with compressed air from a compressed air source (12) in a rotational direction.

2. Dancer device (1) according to claim 1, **characterized in that** the torque transmitter (10) is a lever (13) that is situated on the pivot axis (7) and that can be moved in the manner of a pointer in a closed housing (14a, b, c) which has a compressed air connection (15) on the side subjected to compressed air and an air outlet opening (16) on the other side of the lever (13).

3. Dancer device (1) according to claim 2, **characterized in that** sealing of the lever (13) against the surfaces of the housing swept by the lever takes place merely via air gaps (17, a, b, c, d) which have small dimensions, being kept contact free.

4. Dancer device (1) according to one of the claims 1 to 3, **characterized in that** the compressed air source (12) provides an adjustable delivery pressure.

5. Dancer device (1) according to one of the claims 1 to 4, **characterized in that** a compressed air reservoir (18) is disposed between the compressed air source (12) and the torque transmitter (10).

6. Dancer device (1) according to one of the claims 1 to 5, **characterized in that** the pivot axis (7) is situated in the axial direction in a fixed bearing (19) at least on one side of the torque transmitter (10).

7. Dancer device (1) according to claim 2 or 3, **characterized in that** the lever (13) has an H-shaped cross section, wherein the front faces (22a, b; 23a, b) of the vertical legs (20, 21) extend parallel to the adjacent housing surfaces and present preferably on their side facing the application of compressed air a sharp edge (24) and a rounded edge (25) on the side facing away from the application of compressed air.

8. Dancer device (1) according to one of the claims 1 to 7, **characterized in that** the lever (13) and the housing (14a, b, c) are made of the same material.

9. Dancer device (1) according to one of the claims 1 to 8, **characterized in that** the compressed air source is a radial compressor.

10. Dancer device (1) according to one of the claims 1 to 9, **characterized in that** compressed air connection is connected to a positive pressure source.

11. Dancer device (1) according to one of the claims 1 to 9, **characterized in that** the compressed air connection is connected to a negative pressure source.

## Revendications

1. Dispositif compensateur (1) pour le tirage de produits longs (2), comprenant un bras compensateur (6) sollicité par le produit long (2) en fonction de la magnitude de la force de traction exercée (5), le bras danseur (6) étant sollicité, par un transmetteur de couple (10), autour son axe de pivot (7) par un moment de rappel (9) opposé au couple de rotation (8) due à la force de traction, le transmetteur de couple (10) produisant un couple qui est indépendant de la position de rotation respective du bras compensateur (6), et le transmetteur de couple (10) est assis directement et rigidement sur l'axe de pivot (7) et peut être sollicité par une force constante mais réglable de façon variable, **caractérisé en ce que** le transmetteur de couple (10) peut être sollicité unilatéralement par d'air comprimé provenant d'une source d'air comprimé (12).

2. Dispositif compensateur (1) selon la revendication 1, **caractérisé en ce que** le transmetteur de couple (10) est un levier (13) situé sur l'axe de pivot (7), ledit levier étant mobile à la manière d'un pointeur dans une boîte fermée (14a, b, c) qui dispose d'un raccord d'air comprimé (15) sur le côte de sollicitation par l'air comprimé et d'une ouverture de sortie d'air (16) sur l'autre côté du levier (13).

3. Dispositif compensateur (1) selon la revendication 2, **caractérisé en ce que** l'étanchement du levier (13) vis à vis des surfaces de la boîte balayées par ledit levier (13) s'effectue seulement via des entrefers (17, a, b, c, d) qui ont des petites dimensions mais qui restent toujours sans contact.

4. Dispositif compensateur (1) selon l'une des revendications 1 à 3, **caractérisé en ce que** la source d'air comprimé (12) fournit une pression de refoulement réglable.

5. Dispositif compensateur (1) selon l'une des revendications 1 à 4, **caractérisé en ce qu'**entre la source d'air comprimé (12) et le transmetteur de couple (10) est disposé un accumulateur d'air comprimé (18).

6. Dispositif compensateur (1) selon l'une des revendications 1 à 5, **caractérisé en ce que** dans la direction axiale l'axe de pivot (7) est situé dans un palier fixe (19) au moins sur un côté du transmetteur de couple (10).

7. Dispositif compensateur (1) selon la revendication 2 ou 3, **caractérisé en ce que** le levier (13) comporte une section transversale en forme de H, dans laquelle les faces frontales (22a, b; 23a, b) des âmes disposées sur chant (20, 21) s'étendent parallèlement par rapport aux surfaces de boîte adjacentes et comportent de préférence une arête vive (24) sur leur côté tourné vers la sollicitation par l'air comprimé et une arête arrondie (25) sur leur côté détourné de la sollicitation par l'air comprimé.

8. Dispositif compensateur (1) selon l'une des revendications 1 à 7, **caractérisé en ce que** le levier (13) et la boîte (14a, b, c,) sont réalisés dans le même matériau.

9. Dispositif compensateur (1) selon l'une des revendications 1 à 8, **caractérisé en ce que** la source d'air comprimé est un compresseur radial.

10. Dispositif compensateur (1) selon l'une des revendications 1 à 9, **caractérisé en ce que** le raccord d'air comprimé est relié à une source de surpression.

11. Dispositif compensateur (1) selon l'une des revendications 1 à 9, **caractérisé en ce que** le raccord d'air comprimé est relié à une source de sous-pression.
